# FASCICULE DE BREVET EUROPEEN

(11) **EP 1 561 862 B1**
(45) Date de publication et mention de la délivrance du brevet: **11.08.2010**
(21) Numéro de dépôt: 04002514.0
(22) Date de dépôt: 05.02.2004
(51) Int. Cl.: E01C 13/12

(54) **Elément de piste artificielle de glisse et piste artificielle de glisse comprenant un tel élément**
Künstliches Pistengleitelement und künstliche Gleitpiste mit einem solchen Element
Artificial gliding run element and artificial gliding run comprising such an element

(43) Date de publication de la demande: 10.08.2005
(73) Titulaire: Struyf, Marc, B-5070 Fosses-La-Ville (BE)
(72) Inventeur: Struyf, Marc, B-5070 Fosses-La-Ville (BE)

(56) Documents cités:
- GB-A- 2 139 506
- JP-A- 04 080 408
- JP-A- 361 045 005
- JP-A- 408 333 708
- US-A- 4 451 032

## Description

### Domaine de l'invention

L'invention se rapporte à un élément de piste artificielle de glisse et à une piste artificielle de glisse, telles que piste de ski.

Elle concerne en particulier un élément de piste de glisse qui, utilisé en plusieurs exemplaires, permet de constituer une piste de glisse.

### Etat de la technique

Les pistes artificielles de glisse sont connues et utilisées depuis longtemps. On les utilise communément comme substitut à des pistes de ski dans des régions sans neige ou insuffisamment enneigées ou à des époques de l'année où il n'existe pas de neige persistante. Les pistes artificielles de glisse trouvent également une application pour l'apprentissage du ski en salle ou sur des terrains spécialement aménagés mais sans neige.

Des pistes artificielles de ski connues comprennent habituellement un support portant des fils transversaux dont la rigidité est suffisante pour supporter un skieur. Divers agencements ont été proposés à cet effet, mais aucun d'eux ne donne entière satisfaction.

Dans le document US-3 574 107, on décrit une piste artificielle de ski, formée d'une structure multicouche dont la face supérieure porte des fils rigides en polymère de synthèse. Dans cette piste artificielle de ski connue, les fils rigides sont constitués de tiges filiformes individuelles, dont une ou les deux extrémités sont noyées individuellement dans la couche supérieure du multicouche. Par leur conception, ces tiges filiformes présentent généralement une rigidité inadaptée à une bonne glisse, ce qui constitue un désavantage. En outre, il est pratiquement impossible de les remplacer en cas de bris ou d'usure. L'entretien de la piste est dès lors particulièrement difficile et onéreux. Un autre désavantage de la piste artificielle de ski proposée dans le document US-3 574 107 réside dans la structure multicouche. Celle-ci forme en effet une nappe de grande dimension sur le sol, ce lui confère l'inconvénient de s'adapter difficilement à des terrains dont la topographie est irrégulière. La structure multicouche forme en outre une surface résistante et dure. Elle est par conséquent mal adaptée à amortir les chocs, en cas de chute d'un skieur, ce qui constitue un désavantage supplémentaire de cette piste artificielle connue.

Dans le document GB-1418458, on décrit une piste artificielle de ski, constituée par l'assemblage de panneaux triangulaires, portant des fils rigides transversaux. Les panneaux sont formés de trois longerons laissant un vide entre-eux et les fils sont des tiges filiformes individuelles, formant partie intégrante des longerons du panneau. Cette piste de ski connue présente les inconvénients énoncés plus haut, concernant les tiges filiformes. Celles-ci sont mal adaptées à une bonne glisse et leur remplacement, en cas de bris ou d'usure excessive, est pratiquement impossible ou requiert un travail long et onéreux.

JP-A-04080408 décrit un élément de piste artificielle de glisse comprenant des fils fixés à un panneau à claire-voie, les fils étant assemblés en touffes.

### Résumé de l'invention

L'invention remédie aux inconvénients des pistes artificielles de ski connues, décrites plus haut, en fournissant une piste artificielle de glisse de conception nouvelle, qui s'adapte facilement à la topographie du lieu d'implantation, remplit les conditions nécessaires pour une glisse de bonne qualité et sûre (en réalisant notamment un bon amortissement des chocs en cas de chute) et permet, en cas de besoin, un remplacement facile, rapide et économique des fils usagées de la piste.

A cet effet, l'invention concerne un élément de piste artificielle de glisse, selon la revendication 1.

Le panneau est posé sur un tapis en une matière solide élastique (par exemple un élastomère ou une mousse en polymère de synthèse), ledit tapis présentant des bourrelets superficiels qui sont séparés par un réseau de cannelures et qui sont insérés dans les vides du panneau.

Une partie au moins des vides du panneau sont comblés, au moins partiellement, par un corps élastique. Le corps élastique a pour fonction d'amortir les chocs au cas où un utilisateur de la piste de glisse viendrait à chuter. Chaque vide peut comprendre un tel corps élastique ; en variante, seuls un nombre limité de vides (par exemple deux vides sur trois) contiennent un tel corps élastique. Le corps élastique peut occuper la totalité de la superficie du vide où il se trouve ou seulement une partie de celle-ci. Dans le cas où le corps élastique occupe seulement une partie du vide, ladite partie peut être par exemple de 25 à 95 % de la superficie du vide, idéalement de 60 à 85 % de ladite superficie. Les dimensions du corps élastique doivent être adaptées pour que sa partie supérieure soit au-dessous de l'extrémité supérieure des touffes de fils, lorsque le panneau est utilisé sur le sol pour former une piste de glisse. En général, le corps élastique affleure sensiblement la face supérieure du panneau. La matière dont est constituée le corps élastique n'est pas critique pour la définition de l'invention. Des exemples de corps élastiques utilisables dans le cadre de l'invention comprennent des corps en une matière élastomère, des mousses en polymère de synthèse ou des enveloppes souples remplies d'un gaz sous pression.

L'élément de piste de glisse selon l'invention est destiné à être produit en plusieurs exemplaires dans le but de les assembler pour former alors une piste artificielle de glisse, par exemple une piste artificielle de ski.

On entend par piste artificielle de glisse, une piste qui est réalisée en une matière ou un mélange de matières artificielles et qui possède, de par sa conception, des propriétés permettant à des engins spécialement adaptés d'y évoluer par glissement(tels que des traîneaux, des skis ou des raquettes de neige, par exemple). Dans le présent mémoire, une matière artificielle est, par définition, une matière qui n'existe pas naturellement, par opposition à la glace et à la neige, notamment.

L'élément selon l'invention comprend un panneau à claire-voie. La forme et les dimensions du panneau ne sont pas critiques pour la définition de l'invention. Le panneau a toutefois de préférence une forme sélectionnée parmi le triangle, le carré, le rectangle et l'hexagone. Le carré et le rectangle sont tout spécialement préférés.

Les vides du panneau ont de multiples fonctions. En combinaison avec les fils (dont la constitution nouvelle et originale sera explicitée plus loin), les vides du panneaux participent à optimiser les propriétés glissantes de la piste de glisse. Une fonction supplémentaire des vides du panneau consiste à réduire la masse du panneau pour faciliter sa manutention et son stockage. Une autre fonction intéressante des vides du panneau consiste à permettre un écoulement naturel d'eau autour et sous la piste de glisse, sans nuire à ses capacités de glisse, ni perturber les utilisateurs de la piste. L'origine de cette eau est multiple et comprend notamment les eaux de précipitation (pluie, neige fondue), les eaux de ruissellement et l'eau utilisée pour l'entretien et le nettoyage de la piste artificielle de glisse. Nonobstant ce qui précède, la forme et les dimensions des vides du panneau ne sont pas critiques pour la définition de l'invention. La forme des vides peut être indifféremment circulaire, elliptique ou polygonale. Les formes polygonales sont préférées et, parmi celles-ci, les formes carrées et rectangulaires ont la préférence. Le nombre de vides par unité de surface du panneau (ou la superficie ou les dimensions des vides) doit être adapté pour ne pas nuire à la solidité et à la rigidité du panneau. Il va notamment dépendre de l'épaisseur du panneau et de la matière dont il est constitué. En pratique, le nombre de vides par unité d'aire du panneau, leur forme et leurs dimensions doivent être déterminés dans chaque cas particulier par l'homme du métier, au moyen d'un travail de recherche de routine.

Le panneau peut être réalisé par assemblage de longerons longitudinaux et transversaux. On préfère, selon une forme de réalisation particulière de l'invention, que le panneau soit monolithique. Les panneaux en résine de synthèse (avantageusement obtenus par une technique de moulage) sont spécialement recommandés. Pour la résine de synthèse, on recommande les polymères et copolymères dérivés d'oléfines, telles que l'éthylène, le propylène, et le butène. Les polyoléfines linéaires à basse densité conviennent bien et, parmi celles-ci, les polyéthylènes linéaires à basse densité (LDPE) sont préférés.

Les fils servent à former la surface de glisse de la piste, en supportant les utilisateurs au-dessus du panneau. Selon l'invention, les fils sont assemblées en touffes (ou bouquets) de fils, le panneau est percé de trous borgnes et les touffes de fils sont enchâssées dans ces trous borgnes. Par définition, une touffe de fils est un assemblage de fils en faisceaux ou bouquet (à la manière d'une brosse), dans lequel chaque fil conserve son individualité, par opposition aux mèches de fils torsadés ou tressés.
Toutes autres choses égales, les propriétés de la surface de glisse (spécialement son pouvoir glissant, défini par son coefficient global de frottement) vont être conditionnées par les dimensions des fils, par leur constitution, leurs propriétés mécaniques (notamment leur résistance à la flexion et au flambage) et par le nombre de fils dans chaque touffe de fils. En pratique, les fils pourront être d'autant plus longs et d'autant plus minces (et par conséquent d'autant plus souples) que le nombre de fils par touffe est important et que la résistance des fils au flambage est élevée. Il revient à l'homme du métier de déterminer dans chaque cas particulier le nombre optimum de fils individuels dans chaque touffe, en fonction des conditions d'utilisation et des paramètres à sa disposition. En général, on obtient de bons résultats avec des touffes comprenant plus de 5 fils et moins de 100 fils individuels, les touffes de 10 à 60 fils convenant bien dans la plupart des cas, celles contenant de 15 à 50 fils individuels étant spécialement recommandées.
Les dimensions optimum des fils, leur nombre dans chaque touffe et le nombre de touffes par unité d'aire du panneau va dépendre de divers paramètres, notamment de la pente de la piste de glisse, des engins destinés à circuler sur la piste de glisse, de la matière des fils, de leur constitution et du coefficient global de frottement de la piste. Il revient à l'homme du métier de les déterminer dans chaque cas particulier par un travail de recherche de routine. De manière générale, des fils qui conviennent dans la majorité des cas sont des fils cylindriques dont le diamètre se situe entre 0,1 et 1,50 µm (de préférence de 0,2 à 1,00 µm) et dont la longueur au-dessus du panneau est sensiblement comprise entre 5 et 80 mm (de préférence de 10 à 50 mm). Les fils peuvent être en toute matière naturelle ou artificielle adéquate. On préfère des fils en résine de synthèse. Les polyamides et les polyesters constituent deux classes de matières préférées pour les fils. Les téréphtalates de polyoléfines sont préférés, parmi lesquels le téréphtalate de polybutène convient généralement bien.
La section transversale des fils n'est pas critique et peut par exemple être celle d'un cercle, d'une ellipse ou d'un polygone (par exemple un triangle, un carré, un hexagone ou un octogone). Chaque fil peut être une fibre monolithique individuelle ou une mèche de fibres, dans laquelle les fibres peuvent souvent être torsadées ou tressées. Les fibres monolithiques et celles qui sont assemblées en mèche peuvent être des fibres pleine ou des fibres creuses, tubulaires. On préfère que les fils soient des fibres monolithiques et, parmi celles-ci, les fibres pleines ont la préférence.

La fixation des fils dans les trous borgnes peut être obtenue par tout moyen connu adéquat.

Dans une forme de réalisation avantageuse de l'invention, la fixation des touffes de fils dans les trous borgne est réalisée au moyen d'agrafes, qui sont fichées dans la paroi des trous borgnes. Dans une mode d'exécution préféré de cette forme de réalisation de l'invention, les touffes de fils sont pliées et chevauchées par les agrafes, celles-ci étant fichées dans le panneau, au fond des trous borgnes.

Dans l'élément selon l'invention, il est préférable que les trous borgnes soient répartis de manière sensiblement uniforme sur une face du panneau à claire-voie, entre les vides de celui-ci. Cette forme de réalisation particulière de l'invention est de nature à uniformiser les propriétés glissantes de la piste de glisse.

Dans une autre forme de réalisation particulière de l'élément selon l'invention, les vides du panneau à claire-voie sont sensiblement carrés et répartis de manière sensiblement uniforme et le panneau est de forme générale sensiblement rectangulaire et comprend, sur au moins un côté, un organe de connexion mécanique à un élément analogue juxtaposé. L'organe de connexion peut être un organe de connexion amovible ou un organe de connexion inamovible. Les organes de connexion amovibles sont préférés, car ils permettent d'assembler et de désassembler des panneaux à volonté. Un exemple d'organe de connexion susceptible de convenir dans la présente invention, est décrit dans le document GB-1418458.
Les éléments de piste artificielle conformes à la forme de réalisation qui vient d'être décrite se prêtent bien à l'assemblage de plusieurs panneaux pour réaliser une piste artificielle de glisse.

L'invention concerne dès lors également une piste de glisse, comprenant un assemblage d'éléments conformes à l'invention, tels que décrits plus haut. Il concerne spécialement une piste de glisse de ce type, pour la pratique du ski.

Dans la piste artificielle de glisse selon l'invention, le pouvoir glissant de la piste, défini par son coefficient global de frottement, va être choisi en fonction des paramètres d'utilisation, notamment de la pente de la piste. Dans une forme de réalisation particulière de la piste selon l'invention, celle-ci comprend une assemblage de panneaux dont les coefficients de frottement ne sont pas les mêmes pour tous les panneaux. Cette forme de réalisation de l'invention trouve des applications pour des pistes dont la pente n'est pas uniforme ou présente une successions de zones en pente et de zones sensiblement horizontales. Pour la construction de telles pistes, on peut par exemple utiliser des panneaux à faible coefficient de frottement dans les zones horizontales ou de faible pente et des panneaux à coefficient de frottement plus important dans des zones à forte pente. Cette forme de réalisation de l'invention trouve une autre application dans la construction de pistes de glisse (notamment de ski) servant à l'écolage de skieurs, en permettant d'associer des zones à faible coefficient de frottement et des zones à coefficient de frottement plus élevé, selon un schéma prédéterminé.

La piste de glisse selon l'invention trouve des applications comme substitut à des pistes de neige ou de glace pour la pratique de la luge, du ski, du motoski ou d'autres engins convenant pour la pratique des sports d'hiver.

L'élément de piste artificielle de glisse selon l'invention et la piste de glisse selon l'invention présentent divers avantages, parmi lesquels les plus significatifs sont l'obtention d'un pouvoir glissant optimum et réglable facilement et à volonté en fonction de divers paramètres (par exemple la topographie du terrain auquel on destine la piste artificielle de ski ou l'aptitude des utilisateurs à évoluer sur une piste de glisse), la grande adaptabilité de la piste à la topographie, aux dimensions et à la forme du terrain sur lequel on prévoit de la construire, la possibilité de substituer facilement des fils usagés (ou inadaptés à l'utilisation de la piste de ski) par d'autres fils de constitution différente.

### Brève description des figures

Des particularités et détails de l'invention vont apparaître au cours de la description suivante des figures annexées, qui représentent quelques formes de réalisation particulière de l'invention.
La figure 1 montre en plan un élément de piste artificielle de glisse selon l'invention ;
La figure 2 montre à plus grande échelle un détail de l'élément de la figure 1 ;
La figure 3 est une coupe transversale selon le plan III-III de la figure 2 ;
La figure 4 montre schématiquement une touffe de fils de l'élément des figures 1 à 3 ;
La figure 5 est une vue en plan d'un tapis en une matière élastique selon l'invention;
La figure 6 est une coupe transversale, à grande échelle, selon le plan VI-VI de la figure 5 ; et
La figure 7 montre en plan une piste artificielle de ski conforme à l'invention.

Les figures ne sont pas dessinées à l'échelle.

Généralement, les mêmes numéros de référence désignent les mêmes éléments.

### Description détaillée de modes de réalisation particuliers

L'élément de piste artificiel de glisse représenté aux figures 1 à 3 comprend un panneau à claire-voie 1. Le panneau à claire-voie 1 comprend un quadrillage de longerons 2 qui s'entrecroisent à angle droit pour former entre-eux des vides 3 sensiblement carrés, présentant tous sensiblement la même superficie. Le panneau est un monolithe en polyéthylène linéaire, basse densité, obtenu au moyen d'un procédé de moulage par injection.

Le panneau 1 est destiné à être posé sur un support, généralement le sol d'une salle de sport ou, plus généralement, à l'extérieur pour former une piste artificielle de glisse (par exemple une piste artificielle de ski). Sur sa face supérieure, le panneau 1 est percé de trous borgnes 4, uniformément répartis sur la superficie des longerons 2. Dans la forme de réalisation représentée à la figure 2, les trous borgnes 4 sont répartis en trois rangées rectilignes sur chaque longeron 2. En variante, les trous borgnes pourraient être répartis d'une autre manière sur les longerons 2, par exemple d'une manière non uniforme ou non rectiligne ou en quinconce.

Dans chaque trou borgne 4 se trouve insérée une touffe de fils 5.

La figure 4 montre une touffe de fils 5. Pour obtenir la touffe de fils 5, on dispose plusieurs fils 6 côte à côte, pour former un faisceau ou une botte de fils et on plie le faisceau de fils 6 de manière à rabattre leurs extrémités 7 l'une sur l'autre. Les fils 6 sont avantageusement des fibres monolithiques en téréphtalate de polybutène, obtenues par un procédé d'extrusion et leur nombre, dans chaque touffe 5, se situe par exemple entre 5 et 100 et est idéalement de 10 à 50.

Les touffes de fils 5 sont introduites dans les trous borgnes 4, de manière que les extrémités 7 des fils fassent saillie au-dessus du panneau 1 et que leur zone de pliage 8 soit au fond du trou borgne 4. Chaque touffe de fils 5 est fixée mécaniquement dans son trou borgne 4 au moyen d'une agrafe 9. A cet effet, l'agrafe 9 est profilée en U, chevauche la zone de pliage 8 des fils et est fichée dans le panneau 1 au fond du trou borgne 4.

Le panneau 1 comprend par ailleurs, à sa périphérie, des organes de connexion (non représentés), destinés à l'attacher à des panneaux sensiblement identiques qui lui seraient juxtaposés. Les organes de connexion sont amovibles, pour permettre d'assembler et de désassembler à volonté les éléments juxtaposés.

Les figures 5 et 6 montrent un tapis 10 en une matière élastique, par exemple en élastomère ou en une mousse en un polymère de synthèse, par exemple une mousse de polyuréthane. Le tapis 10 présente sur une face une série de bourrelets 11 séparés par un réseau de cannelures orthogonales 12. Le tapis 10 est destiné à être posé sur le sol, sous un panneau 1, de telle sorte que les bourrelets 11 pénètrent dans les vides 3 du panneau 1 et affleurent la face supérieure du panneau, tandis que les longerons 2 s'insèrent dans les cannelures 12.

La figure 7 montre une partie d'une piste artificielle de glisse conforme à l'invention. La piste est formée de la juxtaposition de quatre éléments de piste du type de celui décrit plus haut, en référence aux figures 1 à 4. Dans la piste de la figure 5, les panneaux 1 des éléments sont disposés côte à côte, de telle manière que les longerons 2 de chaque panneau 1 soient disposés dans le prolongement de longerons correspondants des panneaux 1 qui l'entourent. Les panneaux 1 sont par ailleurs dimensionnés de manière que leur assemblage réalise une continuité uniforme dans la distribution et les dimensions des vides 3 des quatre panneaux 1. Les panneaux 1 sont solidarisés au moyen des organes de connexion dont ils sont munis.

## Revendications

1. Elément de piste artificielle de glisse, comprenant des fils fixés à un panneau à claire-voie, les fils (6) étant assemblés en touffes (5), **caractérisé en ce que** les fils sont enchâssées et fixées dans des trous borgnes (4) du panneau à claire-voie (1) et **en ce que** le panneau (1) est posé sur un tapis (10) en une matière solide élastique, ledit tapis présentant des bourrelets superficiels (11) qui sont séparés par un réseau de cannelures (12) et qui sont insérés dans les vides (3) dudit panneau, une partie an moins des vides (3) étant, au moins partiellement, comblés par les dits bourrelets.

2. Elément selon la revendication 1, **caractérisé en ce que** les touffes de fils (5) sont fixées dans les trous borgnes (4) au moyen d'agrafes (9).

3. Elément selon la revendication 2, **caractérisé en ce que** les touffes de fils (5) sont pliées et chevauchées par les agrafes (9), celles-ci étant fichées dans le panneau (1), au fond des trous borgnes (4).

4. Elément selon l'une quelconque des revendications 1 à 3, **caractérisé en ce que** le panneau (1) est un monolithe en résine de synthèse.

5. Elément selon l'une quelconque des revendications 1 à 4, **caractérisé en ce que** les fils (6) sont en polyester.

6. Elément selon la revendication 5, **caractérisé en ce que** le panneau (1) est en polyéthylène basse densité et les fils (6) sont en téréphtalate de polybutène.

7. Elément selon l'une quelconque des revendications 1 à 6, **caractérisé en ce que** les fils (6) sont des fibres monolithiques.

8. Piste artificielle de glisse, comprenant un assemblage d'éléments conformes à l'une quelconque des revendications 1 à 7.

## Claims

1. An artificial gliding run element, comprising bristles fixed to a gridded panel, the bristles (6) being grouped into tufts (5), **characterized in that** these bristles are embedded and fixed into blind holes (4) in the gridded panel (1) and **in that** the panel (1) is laid on a mat (10) made of a solid elastic material, said mat having protuberances (11) on its upper surface which are separated by a network of channels (12) and which come within the spaces (3) in the gridded panel, with at least some of said spaces (3) being at least partially filled by the protuberances.

2. The element according to Claim 1, **characterized in that** the tufts of bristles (5) are fixed into the blind holes (4) using staples (9).

3. The element according to Claim 2, **characterized in that** the tufts of bristles (5) are folded and are overlapped by the staples (9), said stapels being sticked into the panel (1) in the bottom of the blind holes (4).

4. The element according to any one of Claims 1 to 3, **characterized in that** the panel (1) is a monolithic component made of a synthetic resin.

5. The element according to any one of Claims 1 to 4, **characterized in that** the bristles (6) are made of polyester.

6. The element according to Claim 5, **characterized in that** the panel (1) is made of low density polyethylene and the bristles (6) are made of polybutylene terephthalate.

7. The element according to any one of Claims 1 to 6, **characterized in that** the bristles (6) are monolithic fibres.

8. An artificial gliding run, assembled by joining a plurality of elements according to any one of Claims 1 to 7.

## Patentansprüche

1. Künstliches Pistengleitelement bestehend aus Fasern (6), die auf einer Gitterplatte befestigt und zu Büscheln (5) zusammengefasst sind, **dadurch gekennzeichnet, dass** die Fasern in Grundlöchern (4) der Gitterplatte (1) eingefasst und befestigt sind, dass die Gitterplatte (1) auf einen Teppich (10) aus festem und elastischem Material aufgebracht ist, wobei dieser Teppich oberflächliche Wülste (11) hat, die durch ein Netz von Rillen (12) unterbrochen werden und in die Zwischenräume (3) der besagten Gitterplatte eingesetzt sind, und dass zumindest einige Zwischenräume (3) zumindest teilweise von den besagten Wülsten gefüllt werden.

2. Element nach Anspruch 1, **dadurch gekennzeichnet, dass** die Faserbüschel (5) in den Grundlöchern (4) mit Klammern (9) befestigt sind.

3. Element nach Anspruch 2, **dadurch gekennzeichnet, dass** die Faserbüschel (5) umgeknickt werden und von den Klammern (9), die am Boden der Grundlöcher (4) in die Gitterplatte (1) eingesteckt sind, überlappt werden.

4. Element nach irgendeiner der Ansprüche 1 bis 3, **dadurch gekennzeichnet, dass** die Gitterplatte (1) aus einzigem massivem Kunstharz besteht.

5. Element nach irgendeiner der Ansprüche 1 bis 4, **dadurch gekennzeichnet, dass** die Fasern (6) aus Polyester bestehen.

6. Element nach Anspruch 5, **dadurch gekennzeichnet, dass** die Gitterplatte (1) aus Polyäthylen mit niedriger Dichte besteht und die Fasern (6) aus Polybutylenterephthalat bestehen.

7. Element nach irgendeiner der Ansprüche 1 bis 6, **dadurch gekennzeichnet, dass** die Fasern (6) einzige massive Fasern sind.

8. Künstliche Gleitpiste, bestehend aus einer Anordnung von Elementen nach irgendeiner der Ansprüche 1 bis 7.
